# EUROPÄISCHE PATENTSCHRIFT

(11) **EP 0 521 375 B1**
(45) Veröffentlichungstag und Bekanntmachung des Hinweises auf die Patenterteilung: **06.09.1995**
(21) Anmeldenummer: 92110578.9
(22) Anmeldetag: 23.06.1992
(51) Int. Cl.: G09D 3/10

(54) **Kalender**
Calendar
Calendrier

(30) Priorität: 04.07.1991 DE 9108233 U
(43) Veröffentlichungstag der Anmeldung: 07.01.1993
(73) Patentinhaber: Walz, Thomas, D-89160 Dornstadt (DE)
(72) Erfinder: Walz, Thomas, D-89160 Dornstadt (DE)
(74) Vertreter: Munk, Ludwig, Dipl.-Ing.

(56) Entgegenhaltungen:
- FR-A- 437 024
- FR-A- 562 692
- FR-A- 818 337
- FR-A- 822 392
- FR-E- 17 039

## Beschreibung

Die Erfindung betrifft einen Kalender gemäß Oberbegriff des Anspruchs 1.

Ein Kalender dieser Art ist aus der FR-E-017 039 bekannt. Bei dieser bekannten Anordnung sind das Gehäuseunterteil und der Gehäusedeckel als aufeinander aufsteckbare, quaderförmige Wannen ausgebildet, die beide zur Bildung von Lagern für die Wickelwellen und diesen zugeordneten Niederhaltern mit von ihrem Rand ausgehenden Schlitzen versehen sind. Dies erschwert eine exakte, stoßfreie Lagerung der Wickelwellen und erschwert die Handhabung. Gleichzeitig ergibt die bekannte Anordnung ein vergleichsweise plumpes, sperriges, kastenförmiges Gehäuse.

Die FR-A 4 37 024 zeigt einen ähnlichen Bandkalender mit einer quaderförmigen Wanne zur Aufnahme der Wickelwellen. Diese sind dabei jedoch in Bohrungen der Wannenseitenflanken gelagert, was die Herstellung und Montage erschwert.

Die FR-A 818 337 zeigt einen Bandkalender mit durch eine Brücke miteinander verbundenen Trögen zur Aufnahme der Wickelwellen. Diese sind jeweils durch eine Feder in axialer Richtung beaufschlagt und damit in Drehrichtung reibschlüssig am zugeordneten Gehäuse gebremst. Diese bekannte Anordnung erweist sich jedoch als sehr kompliziert und aufwendig in der Herstellung und der Montage. Zudem sind die verwendeten Federn sehr störanfällig.

Hiervon ausgehend ist es daher die Aufgabe der vorliegenden Erfindung, einen Massenartikel in Form eines Kalenders gattungsgemäßer Art mit einfachen und kostengünstigen Mittel so zu verbessern, daß sich eine handliche, kompakte und gleichzeitig ansehliche Bauweise sowie eine hohe Funktionssicherheit ergeben.

Diese Aufgabe wird erfindungsgemäß durch das Kennzeichen des Anspruchs 1 gelöst.

Die erfindungsgemäßen Maßnahmen ergeben eine zuverlässige Lagerung und axiale Abstützung der Wickelwellen, was einen ruhigen Lauf erwarten läßt. Infolge der reibschlüssigen Kupplung der Wickelwellen mit dem Gehäuseunterteil wird außerdem sichergestellt, daß das Kalenderband in Form strammer Wicklungen auf die Wickelwellen aufgewickelt und im Bereich zwischen den Wickelwellen sauber gespannt werden kann, ohne daß eine selbsttätige Rückstellung und Lockerung erfolgen. Dies ermöglicht in vorteilhafter Weise nicht nur eine einfache und störungsfreie Handhabung, sondern auch eine platzsparende Unterbringung von eine vergleichsweise große Bandlänge speichernden Wickelballen. Es kann daher in vorteilhafter Weise ein vergleichsweise langes Kalenderband Verwendung finden, das einen vergleichsweise langen Kalenderzeitraum enthält. Außerdem lassen sich die obigen Vorteile auch bei Verwendung eines vergleichsweise steifen Kalenderbands erreichen, was eine hohe Qualität und Lebensdauer ermöglicht. Mit den erfindungsgemäßen Maßnahmen gelingt demnach eine beträchtliche Verbesserung des hier in Frage stehenden Massenartikels.

Vorteilhafte Ausgestaltungen und zweckmäßige Fortbildungen der übergeordneten Maßnahmen sind in den Unteransprüchen angegeben und aus der nachstehenden Beispielsbeschreibung anhand der Zeichnung entnehmbar.

In der nachstehend beschriebenen Zeichnung zeigen:
- Figur 1: einen Längsschnitt durch einen erfindungsgemäßen Tischkalender in explosionsartiger Darstellung,
- Figur 2: eine Draufsicht auf das Gehäuseunterteil und
- Figur 3: eine Draufsicht auf die Innenseite des Gehäusedeckels.

Der der Figur 1 zugrundeliegende Tischkalender enthält ein mit kalendarischen Daten bedrucktes, in Form einer strichpunktierten Linie angedeutetes Kalenderband 1, das mit seinen Enden an Wickelwellen 2 befestigt ist. Das Kalenderband 1 wird durch Drehen der Wickelwellen 2 von der einen Wickelwelle ab- und auf die andere Wickelwelle aufgewickelt. Die dabei entstehenden Wickelballen sind ebenfalls durch strichpunktierte Linien angedeutet.

Die Wickelwellen 2 sind in einem Gehäuse aufnehmbar. Dieses besteht aus einem Gehäuseunterteil 3 und einem Gehäusedeckel 4. Das Gehäuseunterteil ist mit zwei durch eine Brücke 5 voneinander distanzierten Trögen 6 versehen, in denen die Wickelwellen 2 samt den auf diese aufwickelbaren Wickelballen aufnehmbar sind. Die Brücke 5 bildet eine Unterlage, auf der das Kalenderband 1 mit seinem von den Wickelwellen 1 abgewickelten Bereich läuft. Zur Bewerkstelligung einer seitlichen Führung des über die Brücke 5 hinweglaufenden Kalenderbands 1 ist die Brücke 5 mit seine Laufbahn seitlich begrenzenden Führungsleisten 7 versehen. Die Wickelwellen 2 sind mit die hierauf aufnehmbaren Wickelballen seitlich begrenzenden, mit den Führungsleisten 7 fluchtenden Flanschen 8 versehen.

Die Wickelwellen 2 sind, wie am besten aus Figur 2 erkennbar ist, mit einem Ende aus dem jeweils zugeordneten Trog 6 herausgeführt und mit einem außerhalb des Gehäuses angeordneten Betätigungsknopf 9 versehen. Die betreffende Trogstirnwand ist mit einer vom Trogrand 2 ausgehenden, schlitzförmigen Durchgangsausnehmung 10 versehen, die, wie Figur 2 zeigt, vom den Betätigungsknopf 9 tragenden Ende der zugehörigen Wickelwelle 2 durchsetzt wird. Die Durchgangsausnehmung 10 ist in Figur 1 unten angedeutet. Die gegenüberliegende Trogstirnseite ist, wie in Figur 1 oben angedeutet ist, mit einem vom Trogrand ausgehenden, nur nach innen offenen Nut 11 versehen, in die, wie Figur 2 zeigt, ein stummelförmiges Ende der zugehörigen Wickelwelle 2 eingreift. Zur Lagesicherung der in die Ausnehmung 10 bzw. Nut 11 eingelegten Wickelwellen 2 sind an den Gehäusedeckel 4, wie die Figuren 1 und 3 zeigen, Niederhalter 12 angeformt, die bei auf das Gehäuseunterteil 3 aufgesetztem Gehäusedeckel 4 in die stirnseitige Durchgangsausnehmung 10 bzw. Nut 11 eingreifen und die dort eingelegten Wickelwellen 2 gegen Ausheben sichern. Die Niederhalter 12 sind laschenförmig ausgebildet und an ihren inneren Enden mit konkaven Lagerausnehmungen 13 versehen. Die unterteilseitige Durchgangsausnehmung 10 bzw. Nut 11 sind mit zu den konkaven Lagerausnehmungen 13 symmetrischen Lagerflächen versehen, wodurch sich eine Abstützung der Wickelwellen 2 auf ihrem ganzen Umfang ergibt.

Die Wickelwellen 2 sind mit dem sie aufnehmenden Gehäuseunterteil 3 reibschlüssig gekuppelt, um eine Lockerung des Kalenderbands 1 bzw. der Wickelballen zu verhindern. Hierzu können ein Flansch 8 oder beide Flansche 8 reibschlüssig, d.h. mit Pressung an der Innenseite der jeweils benachbarten Trogstirnwand anliegen. Zur Verbesserung der Reibung können ein Reibbelag oder eine reibbelagähnliche Reiboberfläche vorgesehen sein. Im dargestellten Ausführungsbeispiel ist zur Bewerkstelligung des erwünschten Reibschlusses in den Spalt zwischen dem betätigungsknopfseitigen Flansch 8 und der benachbarten Trogstirnwand ein auf dem betreffenden Wickelwellenende aufgenommener O-Ring 14 aus gummielastischem Material eingelegt. Der Durchmesser des O-Rings 14 ist etwas grösser als die Spaltweite. Der O-Ring 14 liegt dementsprechend mit Vorspannung am benachbarten Flansch 8 und der Trogstirnwand an. Die Gegenkraft wird über das gegenüberliegende, in eine Nut 11 eingreifende, stummelförmige Wellenende auf die gegenüberliegende Trogstirnwand übertragen.

Das Kalenderband 1 kann durch eine Klebverbindung etc. an den Wickelwellen 2 befestigt sein. Im dargestellten Ausführungsbeispiel ist eine Klemmhalterung vorgesehen. Hierzu sind die Wickelwellen 2 außerhalb ihres Betätigungsknopfes 9 auf ihrer ganzen Länge durchgehend geschlitzt, so daß sich praktisch zwei entlang eines Mittelschlitzes 15 aneinander anpreßbare Backen ergeben, zwischen denen ein zugeordnetes Ende des Kalenderbands 1 einklemmbar ist. Durch den Schlitz 15 werden auch die Flansche 8 geteilt.

Der Gehäusedeckel 4 ist durch Schnappverschluß am Gehäuseunterteil festlegbar. Hierzu ist der Gehäusedeckel 4, wie aus den Figuren 1 und 3 entnehmbar ist, mit einem um]aufenden Rahmen 16 versehen, der nach innen vorspringende Rastzähne 17 trägt. Das Gehäuseunterteil 3 ist, wie am besten aus Figur 2 erkennbar ist, mit seitlich vorspringenden Randleisten 18 versehen, unter welche die Rastzähne 17 beim Aufsetzen des Gehäusedeckels 4 einrasten können. Der vorgesehene Schnappverschluß ergibt einerseits eine zuverlässige, gegenseitige Sicherung der beiden Gehäuseteile und gewährleistet andererseits auch eine einfache, gegenseitige Lösbarkeit, womit das Gehäuse beispielsweise zum Austausch des Kalenderbands 1 geöffnet werden kann.

Der Gehäusedeckel 4 ist, wie die Figuren 1 und 3 weiter erkennen lassen, mit einem der unterteilseitigen Brücke 5 zugeordneten Sichtfenster 19 versehen, in dessen Bereich das über die Brücke 5 hinweg-geführte Kalenderband 1 sichtbar ist. Im Bereich der Tröge 6 wird das Gehäuseunterteil durch den Gehäusedeckel 4 verschlossen. Um eine Tagesanzeige zu ermöglichen, sind das Sichtfenster 19 durchquerende, eine Zeile 20 begrenzende Stege 21 vorgesehen. Auf diesen ist ein rahmenförmiger Reiter 22 verschiebbar aufgenommen, der eine kästchenförmige Ausnehmung 23 enthält. Der Reiter 22 hintergreift die Stege 21, d. h. wird von der Gehäuseinnenseite her aufgesteckt, wodurch sichergestellt ist, daß der Reiter 22 durch die infolge ihrer geringen Stärke elastischen Stege 21 auf die Unterlage in Form des über die Brücke 5 gezogenen Kalenderbands 1 gedrückt wird und dementsprechend nicht verlorengehen kann. Durch seitliches Verschieben des Reiters 22 läßt sich über der Länge der Zeile 20 eine spaltenförmige Einteilung erreichen.

Um den Sichtbereich besonders hervortreten zu lassen, ist die Oberseite des Gehäuseunterteils einschließlich der die Tröge 6 miteinander verbindenden Brücke 5 konvex gewölbt. Der Gehäusedeckel 4 besitzt eine hierzu parallele Wölbung. Hierdurch wird erreicht, daß der die Zeile 20, entlang welcher der Reiter 22 verschiebbar ist, enthaltende Bereich besonders hervortritt und ins Auge springt.

Zur Bewerkstelligung einer stehenden Anordnung des vorliegenden Kalenders sind an der Rückseite der Brücke 5 eine Einstecknut 24 begrenzende Vorsprünge 25 angeformt. In die Einstecknut 24 kann eine Sütztplatte 26 zur Bewerkstelligung einer rückwärtigen Abstützung eingesteckt werden. Die Vorsprünge 25 und die Stützplatte 26 können dabei so gestaltet sein, daß sich ein gegenseitiger Formschluß ergibt. Hierzu können beispielsweise in stützplattenseitige Rostkerben einrastende Rastzähne vorgesehen sein. Es wäre aber auch denkbar, im Bereich des oberen Trogs 6 eine Aufhängeeinrichtung vorzusehen, um die vorliegende Anordnung auch als Wandkalender verwenden zu können.

Sämtliche Bauteile in Form von Gehäuseunterteil 3, Gehäusedeckel 4, Wickelwellen 2, Reiter 22 und Stützplatte 26 können als Spritzgußformlinge aus Kunststoff hergestellt werden. Zur Bildung des O-Rings 14 findet zweckmäßig gummielastisches Material Verwendung.

## Patentansprüche

1. Kalender, insbesondere Tischkalender, mit einem Kalenderband (1), das mit seinen Enden an Wickelwellen (2) festlegbar ist, die drehbar in einem Gehäuseunterteil (3) aufnehmbar, durch Niederhalteorgange (12) eines am Gehäuseunterteil (3) festlegbaren Gehäusedeckels (4) in ihrer Lage sicherbar sowie an einem über einen Schlitz (10) aus dem Gehäuse herausragenden Ende mit einem Betätigungsknopf (9) versehen sind und die wenigstens einen im Bereich des aus dem Gehäuse herausgeführten Endes vorgesehenen innen liegenden Flansch (8) aufweisen, wobei das Kalenderband (1) im Bereich zwischen den Wickelwellen (2) über eine am Gehäuseunterteil (3) befestigte Unterlage läuft, der ein Sichtfenster (19) des Gehäusedeckels (4) zugeordnet ist, **dadurch gekennzeichnet, daß** das Gehäuseunterteil (3) zwei durch eine die Unterlage bildende Brücke (5) voneinander distanzierte, die Wickelwellen (2) aufnehmende Tröge (6) aufweist, deren Stirnseiten einerseits mit einer vom Trogrand ausgehenden, nach innen offenen Nut zur Aufnahme eines stummelförmigen Wellenendes und andererseits mit dem vom Trogrand ausgehenden Schlitz (10) zum Durchstecken des den Betätigungsknopf (9) tragenden Wellenendes versehen sind und daß zwischen einem Flansch (8) der Wickelwellen (2) und der jeweils benachbarten Stirnwand des zugeordneten Trogs (6) zur Bildung eines Reibschlusses ein die Wickelwelle (2) umfassender O-Ring (14) aus gummielastischem Material eingelegt ist.

2. Kalender nach Anspruch 1, **dadurch gekennzeichnet, daß** die Wickelwellen (2) außerhalb ihres Betätigungsknopfes (9) vorzugsweise auf ihrer ganzen Länge geschlitzt sind.

3. Kalender nach einem der vorhergehenden Ansprüche, **dadurch gekennzeichnet, daß** die Niederhalterorgane (12) als an den Gehäusedeckel (4) angeformte Laschen ausgebildet sind, die in jeweils eine Nut (11) bzw. Schlitz (10) des Gehäuseunterteils einführbar sind.

4. Kalender nach einem der vorhergehenden Ansprüche, **dadurch gekennzeichnet, daß** die laschenförmigen Niederhalterorgane (12) an ihren Enden mit konkaven Lagerausnehmungen (13) versehen sind.

5. Kalender nach einem der vorhergehenden Ansprüche, **dadurch gekennzeichnet, daß** die Tröge (6) einteilig mit der die Unterlage bildenden Brücke (5) ausgebildet sind, die vorzugsweise mit seitlichen Führungsleisten (7) versehen ist, die mit den Flanschen (8) der beidseitig beflanschten Wickelwellen (2) fluchten.

6. Kalender nach einem der vorhergehenden Ansprüche, **dadurch gekennzeichnet, daß** der Gehäusedeckel (4) mit einem umlaufenden Rahmen (16) versehen ist, der das Gehäuseunterteil (3) umfaßt und mittels eines Schnappverschlusses hieran festlegbar ist, vorzugsweise mit nach innen vorspringenden Rastzähnen (17) versehen ist, die zugeordnete Randleisten (18) des Gehäuseunterteils untergreifen.

7. Kalender nach einem der vorhergehenden Ansprüche, **dadurch gekennzeichnet, daß** das Gehäuseunterteil (3) eine in Längsrichtung konvex gewölbte Oberseite aufweist und der Gehäusedeckel (4) hierzu parallel gewölbt ist.

8. Kalender nach einem der vorhergehenden Ansprüche, **dadurch gekennzeichnet, daß** im Bereich des Sichtfensters (19) zwei eine Zeile (20) begrenzende Stege (21) vorgesehen sind, auf denen ein rahmenförmiger Reiter (22) verschiebbar aufnehmbar ist.

9. Kalender nach einem der vorhergehenden Ansprüche, **dadurch gekennzeichnet, daß** das Gehäuseunterteil (3) mit Haltemitteln (25) für eine Stütze (26) und/oder mit einer Aufhängeeinrichtung versehen ist.

## Claims

1. Calendar, more especially a desk calendar, having a calendar strip (1) mountable by its ends on winding shafts (2), which can be rotatably accommodated in a lower housing portion (3), can be secured in their position by hold-down members (12) of housing cover (4) mountable on the lower housing portion (3), and are provided with an operating knob (9) on one end which protrudes from the housing via a slot (10), said winding shafts comprising at least one internally situated flange (8), which is provided in the region of the end extending from the housing, the calendar strip (1) passing over a base, which is mounted on the lower housing portion (3) in the region between the winding shafts (2) and has associated therewith a viewing window (19) in the housing cover (4), characterised in that the lower housing portion (3) comprises two troughs (6), which are separated from each other by a bridge (5) forming the base and accommodate the winding shafts (2), the end faces of said troughs being provided, on the one hand, with an inwardly open groove, which starts from the trough edge and serves to accommodate a stub-like shaft end, and, on the other hand, with the slot (10), which starts from the trough edge and is used for the insertion of the shaft end carrying the operating knob (9), and in that an O-ring (14), which is formed from rubber-elastic material and which surrounds the winding shaft (2), is inserted between a flange (8) of the winding shafts (2) and the respective adjacent end wall of the associated trough (6) to form a frictional connection.

2. Calendar according to claim 1, characterised in that the winding shafts (2) are preferably provided with slots over their entire length, externally of their operating knob (9).

3. Calendar according to one of the preceding claims, characterised in that the hold-down members (12) are configured as lugs, which are shaped to fit on the housing cover (4) and are insertable into a groove (11) or slot (10) respectively in the lower housing portion.

4. Calendar according to one of the preceding claims, characterised in that the lug-shaped hold-down members (12) are provided with concave bearing recesses (13) at their ends.

5. Calendar according to one of the preceding claims, characterised in that the troughs (6) are integral with the bridge (5) forming the base, said bridge being provided preferably with lateral guide bars (7) which are in alignment with the flanges (8) of the winding shafts (2), which have flanges on both sides.

6. Calendar according to one of the preceding claims, characterised in that the housing cover (4) is provided with a circumferential frame (16), which surrounds the lower housing portion (3) and is mountable thereon by means of a snap fastening, said frame preferably being provided with inwardly protruding locking teeth (17) which engage beneath the associated bars (18) of the lower housing portion.

7. Calendar according to one of the preceding claims, characterised in that the lower housing portion (3) comprises an upper surface which is convexly curved when viewed with respect to the longitudinal direction, and the housing cover (4) is curved parallel thereto.

8. Calendar according to one of the preceding claims, characterised in that two ribs (21), which define one line (20), are provided in the region of the viewing window (19), and a frame-like cursor (22) can be displaceably accommodated on said ribs.

9. Calendar according to one of the preceding claims, characterised in that the lower housing portion (3) is provided with retaining means (25) for retaining a support (26) and/or is provided with an arrangement permitting it to be hung up.

## Revendications

1. Calendrier, en particulier calendrier de table, comportant une bande de calendrier (1), qui peut être fixée à ses extrémités à des arbres d'enroulement (2), qui peuvent être montés à rotation dans une partie inférieure (3) de boîtier, peuvent être calés en place par des organes de retenue (12) d'un couvercle de boîtier (4) fixable sur la partie inférieure de boîtier (3), sont pourvus d'un bouton de commande (9) à une extrémité faisant saillie du boîtier par une fente (10) et qui présentent au moins un flasque (8) situé à l'intérieur et disposé dans la zone de l'extrémité sortant du boîtier, la bande de calendrier (1) se déroulant dans la zone comprise entre les arbres d'enroulement (2) sur un appui fixé à la partie inférieure de boîtier (3), auquel est affectée une fenêtre de visualisation (19) du couvercle de boîtier (4), caractérisé en ce que la partie inférieure de boîtier (3) présente deux auges (6) espacées l'une de l'autre par un pont (5) formant l'appui et recevant les arbres d'enroulement, auges dont les faces frontales sont pourvues, d'une part, d'une rainure ouverte vers l'intérieur partant du bord des auges pour recevoir une extrémité d'arbre en forme de bout d'arbre et, d'autre part, de la fente (10) partant du bord des auges pour enficher l'extrémité d'arbre portant le bouton de commande (9), et en ce que, entre un flasque (8) des arbres d'entraînement (2) et la paroi frontale respectivement voisine de l'auge concernée (6), est introduit un joint torique (14) entourant l'arbre d'entraînement (2) et constitué de caoutchouc élastique pour former un engagement à friction.

2. Calendrier selon la revendication 1, caractérisé en ce que les arbres d'enroulement (2) sont fendus de préférence sur toute leur longueur en dehors de leur bouton de commande (9).

3. Calendrier selon l'une quelconque des revendications précédentes, caractérisé en ce que les organes de retenue (12) se présentent sous la forme d'éclisses moulées sur le couvercle de boîtier (4), lesdites éclisses pouvant être introduites respectivement dans une rainure (11) ou une fente (10) de la partie inférieure du boîtier.

4. Calendrier selon l'une quelconque des revendications précédentes, caractérisé en ce que les organes de retenue en forme d'éclisses (12) sont pourvus d'évidements récepteurs concaves (13) à leurs extrémités.

5. Calendrier selon l'une quelconque des revendications.précédentes, caractérisé en ce que les auges (6) sont formées d'une pièce avec le pont (5) formant l'appui, qui est pourvu de préférence de lattes de guidage (7) latérales, qui sont alignées avec les flasques (8) des deux arbres d'enroulement (2) pourvus de flasques des deux côtés.

6. Calendrier selon l'une quelconque des revendications précédentes, caractérisé en ce que le couvercle de boîtier (4) est pourvu d'un châssis périphérique (16), qui entoure la partie inférieure de boîtier (3) et peut lui être fixé à l'aide d'une fermeture à déclic, et est pourvu de préférence de dents d'encliquetage (17) faisant saillie vers l'intérieur, qui s'engagent sous les éclisses concernées (18) des bords de la partie inférieure du boîtier.

7. Calendrier selon l'une quelconque des revendications précédentes, caractérisé en ce que la partie inférieure de boîtier (3) présente une face supérieure cintrée en forme convexe dans la direction longitudinale et le couvercle de boîtier (4) est parallèle à celle-ci.

8. Calendrier selon l'une quelconque des revendications précédentes, caractérisé en ce qu'il est prévu dans la zone de la fenêtre de visualisation (19) deux barrettes (21) délimitant une ligne (20) sur laquelle est reçu un curseur (22) en forme de cadre qui peut coulisser.

9. Calendrier selon l'une quelconque des revendications précédentes, caractérisé en ce que la partie inférieure de boîtier (3) est pourvue de moyens de retenue (25) pour un appui (26) et/ou d'un dispositif de suspension.
